# DEMANDE DE BREVET EUROPEEN

(11) **EP 0 376 779 A1**
(43) Date de publication de la demande: **04.07.1990**
(21) Numéro de dépôt: 89403420.6
(22) Date de dépôt: 11.12.1989
(51) Int. Cl.: C11D 7/50

(54) **Composition nettoyante anti-adhésive liquide**

(30) Priorité: 23.12.1988 FR 8817106
(71) Demandeur: GUM INVESTMENTS (Société de droit américain de l'Etat de l'Illinois), Chicago Illinois 60657 (US)
(72) Inventeur: Lutringer, Philippe, F-93190 Livry Gargan (FR)
(74) Mandataire: Laget, Jean-Loup

(57) **Abrégé**

L'invention concerne un produit nettoyant, dégraissant, anti-adhésif, liquide composée d'alcool dénaturé à 95° et d'un mélange de solvants carbonés. Ce mélange de solvants comporte de préférence de l'essence C, de l'essence F, et de l'essence E : une composition préférée du produit comporte en volume 50% d'alcool, 5% d'essence E, 15% d'essence C et 30% d'essence F.

## Description

La présente invention concerne une composition nettoyante, notamment un produit liquide anti-adhésif permettant l'extraction de matières adhérantes du type gommes à mâcher ou autres, et détachant permettant le retrait des taches d'encre et les graffitis.

L'extraction des gommes à mâcher -dites chewing-gum- est généralement effectuée à l'aide de produits chimiques liquides pulvérisés, ou de bombes de froid sous pression et/ou de glaçons afin de durcir la gomme. Le retrait des revêtements s'effectue ensuite par arrachement. Il résulte de ce procédé un inconvénient important dû à l'arrachage des fibres de ces revêtements qui accompagne le retrait.

On a mis au point des produits qui, au contraire, ramollissent la gomme afin que l'extraction ne s'accompagne pas d'arrachage de fibres. Cependant le ramollissement obtenu s'accompagne souvent d'effet de tache d'huile, la gomme se dissolvant en partie et s'étalant sur le revêtement.

Comparativement aux différentes compositions détachantes anti-adhésives, ou détergentes connues, les compositions selon l'invention présentent un certain nombre d'avantages inattendus, parmi lesquels :
- elles permettent l'extraction rapide et complète des gommes, même collées depuis longtemps, c'est-à-dire sèches et durcies;
- l'extraction est réalisée sans arrachage de fibres, ni application de liquides froids pulvérisés sous pression (bombes à froid);
- elles ne laissent aucune trace;
- elles peuvent être utilisées notamment sur les supports métalliques, en matières plastiques, tissées en fibres naturelles ou artificielles, en cuir ou en verre.

La composition selon l'invention a encore comme objet son utilisation dans le nettoyage des vernis, le décollage des produits silicones, ou pour le désencrage de surfaces métalliques, tissées ou autres.

Cette dernière application est particulièrement efficace dans la lutte contre les graffitis et autres inscriptions réalisées avec des encres ou des peintures souvent difficiles à retirer. La composition peut être utilisée sur tout support sans aucune détérioration de celui-ci.

L'invention a pour objet une composition anti-adhésive, détachante et nettoyante, liquide, caractérisée en ce qu'elle contient de l'alcool dénaturé du type éthanol à 95° et un mélange de solvants carbonés.

Les proportions en volume de l'alcool et du mélange de solvants peuvent varier respectivement de 25 à 70% et de 30 à 75%.

De préférence, la composition est caractérisée en ce que l'alcool est présent en proportion variant de 35 à 55% en volume, et le mélange de solvants est présent en proportion complémentaire.

La composition est encore remarquable par les caractéristiques suivantes :
- le mélange de solvants carbonés comporte :
. de l'essence C, comportant au moins: des composés paraffiniques en C6 et C7 au moins, des composés isoparaffiniques en C6,C7 et C8 au moins, et des composés cycloparaffiniques en C6 et C7 au moins;
. de l'essence E comportant au moins: des composés paraffiniques et des composés isoparaffiniques en C6,C7,C8 et C9 au moins, et des composés cycloparaffiniques en C6,C7,C8 et C9 au moins, et dont la teneur en composés aromatiques n'excède pas 5%;
. de l'essence F comportant au moins: des composés paraffiniques et isoparaffiniques en C7,C8,C9 et C10 au moins, des composés cycloparaffiniques en C7,C8,C9 et C10 au moins, et des composés aromatiques en C7,C8 et C9 au moins, la teneur en composés aromatiques étant d'au moins 5%;
- l'essence F est présent en proportion variant de 25 à 50% en volume;
- l'essence E est présent en proportion variant de 5 à 25% en volume;
- l'essence C est présent en proportion variant de 10 à 35% en volume.

De préférence la composition comporte en volume 50% d'alcool, 5% d'essence E, 15% d'essence C, et 30% d'essence F.

L'invention a encore pour objet l'utilisation de la composition ainsi définie pour retirer les taches (par exemple les taches d'encre ou de peinture, notamment les inscriptions et les graffitis pigmentés).

A titre d'exemple, on réalisé une composition selon l'invention en mélangeant les produits suivants :
- 50 cm3 d'éthanol à 95°
- 5 cm3 d'essence E
- 15 cm3 d'essence C
- 30 cm3 d'essence F

L'essence C utilisée comporte les composés hydrocarbures suivants :
- composés paraffiniques en C6 : 35% en volume
- composés paraffiniques en C7 : 12% en volume
- composés isoparaffiniques en C6 : 28% en volume
- composés isoparaffiniques en C7 : 10 en volume
- composés isoparaffiniques en C8 : 1% en volume
- composés cycloparaffiniques en C6 : 8% en volume
en C7 : 6% en volume

L'essence E utilisée comporte moins de 5% de composés aromatiques, et est constituée des composés hydrocarbonés suivants :
- composés paraffiniques et isoparaffiniques :
en C6 : 1% en volume
en C7 : 25% en volume
en C8 : 31% en volume
en C9 : 9% en volume
- composés cycloparaffiniques en C6 : 1% en volume
- composés cycloparaffiniques en C7 : 15% en volume
- composés cycloparaffiniques en C8 : 15% en volume
- composés cycloparaffiniques en C9 : 3% en volume

L'essence F utilisée comporte au moins 5% de composés aromatiques et est constituée des composés hydrocarbonés suivants :
- composés paraffiniques et isoparaffiniques :
en C7 : 19% en volume
en C8 : 22% en volume
en C9 : 19% en volume
en C10 : 7% en volume
- composés cycloparaffiniques en C7 : 6% en volume
- composés cycloparaffiniques en C8 : 7% en volume
- composés cycloparaffiniques en C9 : 6% en volume
- composés cycloparaffiniques en C10 : 2% en volume
- composés aromatiques en C7 : 3% en volume
C8 : 6% en volume
C9 : 3% en volume

Bien entendu ce choix d'essences n'est pas limitatif et il est possible d'en varier la composition soit notamment pour accroître l'activité de dissolution en augmentant le pourcentage ces composés aromatiques, soit avec des chaînes carbonées plus longues.

Le produit obtenu selon les proportions réalisées, a un degré de miscibilité variable avec l'alcool ; par exemple, si l'on veut une composition bien homogène sans émulsion il faut augmenter la proportion d'alcool.

Mais le produit peut être utilisé sous la forme d'une émulsion, par exemple avec une teneur élevée en mélange d'essences, de l'ordre de 60 à 70%. Il semble qu'avec cette haute teneur en essences, l'efficacité détachante et anti-adhesive soit optimale.

Une telle composition utilisée sur une moquette donne le résultat suivant :
- une gomme prise dans les fibres depuis peu de temps (quelques heures) est retirée en quelques instants, de l'ordre de cinq à dix secondes;
- une gomme prise dans les fibres depuis longtemps (plusieurs jours ou mois) est ramollie et retirée en une durée de l'ordre de la minute. Mais le résultat est le même : la gomme est entièrement retirée, et dans les deux cas la moquette d'une part ne garde aucune trace de la composition, d'autre part ne présente aucune trace de déterioration.

Cette composition, appliquée sur une surface métallique (marches d'escalier) donne des résultats comparables et d'une manière générale le retrait est encore plus rapide.

Enfin cette composition, appliquée sur une surface (panneau de bois, métallique, surface en cuir, mur,...) recouverte d'une inscription, la dissout très rapidement. Il suffit de passer ensuite un chiffon propre pour qu'elle disparaisse, et le support ne présente pas de trace ni du produit ni de l'inscription.

Il est encore possible d'ajouter à cette composition d'autres produits secondaires dont les propriétés sont connues en soi, sans modifier la composition : par exemple on peut introduire un agent anti-émulsifiant, ou des parfums, ces produits se juxtaposant à la composition, sans apporter de résultats nouveaux ou inattendus.

## Revendications

1. Composition anti-adhésive, détachante et nettoyante, liquide, caractérisée en ce qu'elle contient de l'alcool dénaturé du type éthanol à 95° et un mélange de solvants carbonés.

2. Composition anti-adhésive, selon la revendication 1 caractérisée en ce qu'elle comporte de 25 à 70% d'alcool, et de 30 à 75% du mélange de solvants.

3. Composition anti-adhésive, selon la revendication 2 caractérisée en ce qu' elle comporte de 35 à 55% d'alcool et de 45% à 65% du mélange de solvants.

4. Composition anti-adhésive, selon l'une quelconque des revendications précédentes caractérisée en ce que le mélange de solvants carbonés comporte :
- de l'essence C, comportant au moins: des composes paraffiniques en C6 et C7 au moins, des composés isoparaffiniques en C6,C7 et C8 au moins, et des composés cycloparaffiniques en C6 et C7 au moins;
- de l'essence E comportant au moins: des composés paraffiniques et des composés isoparaffiniques en C6,C7,C8 et C9 au moins, et des composés cycloparaffiniques en C6,C7,C8 et C9 au moins, et dont la teneur en composés aromatiques n'excède pas 5%;
- de l'essence F comportant au moins: des composés paraffiniques et isoparaffiniques en C7,C8,C9 et C10 au moins, des composés cycloparaffiniques en C7,C8,C9 et C10 au moins, et des composés aromatiques en C7,C8 et C9 au moins, la teneur en composés aromatiques étant d'au moins 5%.

5. Composition anti-adhésive, selon la revendication 4 caractérisée en ce que la teneur en essence F est de l'ordre de 25 à 50% en volume.

6. Composition anti-adhésive, selon la revendication 4 caractérisée en ce que la teneur en essence E est de l'ordre de 5 à 25% en volume.

7. Composition anti-adhésive, selon la revendication 4 caractérisée en ce que la teneur en essence C est de l'ordre de 10 à 35% en volume.

8. Composition anti-adhésive, selon l'une quelconque des revendications précédentes caractérisée en ce qu'elle comporte de l'ordre de, en volume 50% d'alcool, 5% d'essence E, 15% d'essence C et 3Q% d'essence F.

9. Utilisation de la composition selon l'une quelconque des revendications précédentes pour le retrait de gomme à mâcher de tout support.

10. Utilisation de la composition selon l'une quelconque des revendications 1 à 8 précédentes pour le retrait de taches pigmentées notamment des taches d'encre, ou de peinture, des inscriptions et graffitis.
